# EUROPÄISCHE PATENTSCHRIFT

(11) **EP 2 213 200 B1**
(45) Veröffentlichungstag und Bekanntmachung des Hinweises auf die Patenterteilung: **19.12.2012**
(21) Anmeldenummer: 10001007.3
(22) Anmeldetag: 02.02.2010
(51) Int. Cl.: A47B 96/14

(54) **Regalschiene und Regal mit einer solchen Regalschiene**
Shelf rail and shelf with such a shelf rail
Rail d'étagère et étagère dotée d'un tel rail d'étagère

(30) Priorität: 02.02.2009 DE 102009007103
(43) Veröffentlichungstag der Anmeldung: 04.08.2010
(73) Patentinhaber: Odzakovic, Milija, 64546 Mörfelden-Walldorf (DE)
(72) Erfinder: Odzakovic, Milija, 64546 Mörfelden-Walldorf (DE)
(74) Vertreter: Hebing, Norbert

(56) Entgegenhaltungen:
- WO-A2-2006/102587
- DE-A1- 4 331 480
- DE-U1-202004 002 701
- US-A- 5 517 795

## Beschreibung

Die Erfindung bezieht sich auf eine Regalschiene zum Einhängen von Regalbodenträgern, die eine flache Trägerleiste mit zwei Seitenflächen sowie eine vordere Kante und eine hintere Kante aufweist, wobei die Trägerleiste mehrere gleichartige Ausnehmungen besitzt, in denen das eine Ende eines Regalbodenträgers einführbar ist und die zur vorderen Kante der Trägerleiste hin randoffen und zu den Seitenflächen seitenoffen sind und die in ihrem inneren Kantenverlauf wenigstens einen Hinterschnitt aufweisen.

Eine derartige Regalschiene geht aus der DE 43 31 480 A1 hervor.

Eine andere Regalschiene ist aus der DE 202004002701 U1 zu entnehmen.

Die Regalschienen werden derart an den Seiten- oder Rückwänden eines Regals befestigt, dass diese zumindest eine seitenoffene Seite der Ausnehmung schließen. Dadurch wird es möglich, einen Regalbodenträger in die Ausnehmung einzuführen, wodurch dieser seitlich von der jeweiligen Seiten- oder Rückwand gehalten wird. Der Hinterschnitt sorgt dafür, dass der Regalbodenträger nicht wieder nach vorne aus der Ausnehmung herausrutscht.

Vor allem bei Wandregalen, bei denen eine seitenoffene Seite einer Ausnehmung von der Kante eines Paneels, das die Rückwand des Regals bildet, geschlossen wird, besteht die Gefahr, dass der Regalbodenträger bei einer seitlichen auf ihn ausgeübten Kraft gegen die Kante gedrückt wird und dort Beschädigungen hervorruft. Diese Gefahr besteht besonders, wenn die Paneele aus einem nicht sehr harten Material bestehen. Bei sehr starken Beschädigungen kann es passieren, dass die Ausnehmung nicht mehr sauber seitlich geschlossen wird, so dass der Regalbodenträger aus der Ausnehmung herausgleitet. Außerdem wird der ästhetische Eindruck, der mit dieser Regalbauweise erzielt wird - in der Rückwand des Regals sind nur die schmalen Vorderkanten der Regalschienen zu erkennen - durch beschädigte Kanten der Paneele empfindlich gestört.

Die Erfindung beruht somit auf der Aufgabe, die Regalschiene derart weiterzubilden, dass ein sicherer Halt der Regalschienen insbesondere auch dann gewährleistet ist, wenn die Paneele aus einem weichen Material bestehen. Des Weiteren soll der ästhetische Eindruck erhalten bleiben, der dadurch entsteht, dass in der Rückwand des Regals nur die schmalen Vorderkanten der Regalschienen zu erkennen sind.

Zur Lösung der Aufgabe sieht die Erfindung vor, dass an der Trägerleiste auf wenigstens einer Seitenfläche anliegend eine Wange angeordnet ist, die die seitenoffenen Bereiche auf dieser Seitenfläche zumindest teilweise abdeckt und den randoffenen Bereich der Ausnehmungen vollständig frei lässt.

Durch die Anbringung von Wangen wird der seitliche Verschluss der Ausnehmungen nicht mehr durch die Paneele selbst erreicht. Da die Wangen den randoffenen Bereich der Ausnehmungen vollständig frei lassen, weil ihre Innenseiten z. B. vollständig flach ausgeführt sind, kann ein Regalbodenträger, der so dick ist wie die Trägerleisten, durch die randoffene Kante der Ausnehmung in diese eingeführt werden, wobei sich seine Seitenfläche an der bzw. die Wangen anlegt. Die Trägerleiste wird somit spielfrei zwischen den Wangen gehalten. Da die Überdeckungsfläche mit den Wangen der Tiefe der Ausnehmung entspricht, werden Seitenkräfte wirksam abgestützt, so dass der Regalbodenträger nicht seitlich ausschwenken kann.

Wenn die Ausnehmung beidseitig von Wangen begrenzt wird, besitzen diese vorzugsweise einen stets gleichen Abstand, der auch dann eingehalten wird, wenn die Wangen nach vorne über die vordere Kante der Trägerleiste hinausragen. Der Regalbodenträger kann daher in die Ausnehmung eingeführt werden, ohne dabei durch die Wangen behindert zu werden.

Bei den Wangen kann es sich um schmale Blechstreifen handeln, die aus demselben Material bestehen wie die Trägerleisten selbst, so dass zumindest die Vorderfront der Regalschiene ein Bild vermittelt, als handele es sich um ein einheitliches Bauteil. Die Wangen können aus relativ dünnen Blechen hergestellt sein, so dass die Breite der Schiene selbst nicht deutlich größer ist als die der Trägerleiste, so dass der ästhetische Eindruck einer schmalen vorderen Kante der Regalschiene erhalten bleibt.

Die Wangen werden mit den Seitenflächen der Trägerleisten vorzugsweise verschweißt oder verklebt, wobei ggf. auch andere Befestigungsmöglichkeiten denkbar sind.

Eine einseitige Anbringung der Wangen reicht ggf. aus, wenn die Regalbodenträger zweier benachbarter Regalschienen über einen Regalboden miteinander verbunden sind, so dass ein Ausweichen der Einheit aus Regalbodenträger und Regalboden nach links oder rechts jeweils von der Wange der einen oder anderen Schiene verhindert wird.

Vorzugsweise sind aber beide Seitenflächen einer Trägerleiste mit Wangen belegt, so dass die Regalbodenträger unabhängig voneinander in der jeweiligen Ausnehmung gehalten sind. Außerdem ist der ästhetische Eindruck besser, wenn jede Regalschiene symmetrisch aufgebaut ist.

Die Regalschienen sind raumfest vertikal anzuordnen. Dazu benötigt man Streben, die an der Wand eines Raumes befestigt werden oder zwischen Boden und Decke eines Raumes verspannt werden. Um die Regalschienen in den Streben zu befestigen, ist vorgesehen, dass die Trägerleiste an ihrer hinteren Kante hakenförmige Vorsprünge aufweist, die in entsprechende Gegenstücke an der Strebe eingreifen.

Die Vorsprünge sind einstückig mit der Trägerleiste ausgebildet, wobei die Seitenfläche der Vorsprünge bündig in die Seitenfläche der Trägerleiste übergehen. Auf diese Weise kann eine Trägerleiste mit Vorsprüngen durch Ausstanzen aus einem Metallstreifen hergestellt werden.

Des Weiteren sieht die Erfindung vor, dass die Wangen von der Trägerleiste seitlich abstehende Flansche aufweisen.

Diese können einerseits dazu dienen, die Regalschiene mit den Paneelen zu verbinden. Dazu wird ein Paneel in den von der Wange und dem Flansch gebildeten Winkel gelegt und mit dem Flansch verschraubt. Diese weist dazu entsprechende Mittel auf, z. B. Schraublöcher.

Die Flansche können aber auch dazu dienen, um die Schiene an der Strebe zu stabilisieren. Dazu legen sich die Flansche an der Vorderseite der Strebe an, wenn die Schiene an der Strebe befestigt wird.

Da für den letzteren Fall die Flansche nicht mehr als Befestigungsmittel für die Paneele zur Verfügung stehen, wenn die Regalschienen an der Strebe gehalten sind, sind an der Trägerleiste weitere Mittel vorhanden, um die Paneele zu befestigen. Im einfachsten Fall kann es sich dabei um seitlich abstehende Bolzen handeln, über die an der Rückseite der Paneele befestigte Haken greifen.

Mit der zuvor beschriebenen Regalschiene lassen sich Regale aufbauen, die ebenfalls Gegenstand des Patents sind. Wie schon zuvor erwähnt, werden zum Aufbau des Regals zunächst Streben an einer Wand befestigt oder zwischen Decke und Wand eingespannt. Um die Regalschienen an diesen befestigen zu können, weisen die Streben Querstege auf, über die die hakenförmigen Vorsprünge der Regalschiene greifen.

Im einfachsten Fall werden die Streben als Rohre, vorzugsweise mit quadratischem Querschnitt, gebildet, wobei in einer Vorderfläche der Strebe Längsschlitze ausgebildet sind, in denen die Vorsprünge zunächst eingeführt werden. Durch ein Absenken der Regalschiene greifen Hinterschnitte an den Vorsprüngen hinter den unteren Abschluss der Längsschlitze.

Bei einer Art der Anbringung der Paneele besitzen diese über nahezu ihre gesamte Höhe verlaufende Schlitze, in denen rückwärtig die Regalschienen eingeführt werden, so dass deren Flansche sich an die Rückseite der Paneele anlegen und dort verschraubt werden können. Die hakenförmigen Vorsprünge stehen dabei von der Paneelrückseite ab. Die Vorderkanten der Regalschienen schließen bündig mit der Paneelvorderseite.

Die Einheit aus Paneel und Regalschiene kann nunmehr als Ganzes an die vorbereiteten Streben eingehängt werden.

Bei einer anderen Lösung werden zunächst Regalschienen in die vorbereiteten Streben eingehängt, wobei bei dieser Lösung die Flansche insbesondere die Aufgabe haben, die Ausrichtung der Regalschienen an der Strebe zu stabilisieren, indem sie sich an der Vorderseite der Streben anlegen.

Bei dieser Lösung weisen die Schienen seitlich abstehende Mittel, z. B. Bolzen, auf. An den Rückseiten der Paneele werden Haken befestigt, die über die Bolzen greifen, wenn die Paneele zwischen die Regalschienen gehängt werden, wobei die Kanten der Paneele an die Seitenfläche der Schienen stoßen, so dass sich eine durchgehende Rückwand ergibt.

Eine weitere Ausgestaltung der Regalschiene wird im Folgenden erläutert.

Um eine weitere Vereinfachung der Montage zu erreichen wird vorgeschlagen, dass die Wangen Teil eines Hohlprofils sind, das eine Rückwand, eine Vorderwand und Seitenwände aufweist, wobei die Wangen senkrecht von der Vorderwand nach außen abstehen und in der Vorderwand zwischen den Wangen ein Längsschlitz verläuft, dessen Breite dem Abstand der Wangen entspricht. Das Hohlprofil besteht vorzugsweise aus Aluminium.

Demnach ist die Schiene als integraler Bestandteil einer Strebe ausgeführt, die unmittelbar an einer Raumwand befestigt werden kann oder als Standsäule genutzt werden kann.

Um eine stabile Lage der Trägerleiste zu gewährleisten, verläuft auf der Innenseite der Rückwand gegenüber den Schlitzen eine Nut, deren Breite dem Abstand der Wangen entspricht. Die Trägerleiste ist damit in ihrem vorderen Bereich zwischen den Wangen und mit ihrer hinteren Kante in der Nut gehalten. Auf diese Weise können seitlich auf die Schiene einwirkende Kräfte besser abgestützt werden.

Um zu vermeiden, dass die Wangen durch seitlich auf die Schiene einwirkende Kräfte verbogen werden, ist vorgesehen, dass die Wangen an ihrer der Vorderwand abgewandten Kante über Querstege miteinander verbunden sind. Die Querstege sind natürlich nur außerhalb der randoffenen Ausnehmungen vorgesehen, damit das Einsetzen von Regalbodenträgern nicht behindert wird. Um eine Anzahl von Querstegen zu erhalten, wird ein durchgehender Verbindungssteg zwischen den Wangen, der Teil des Hohlprofils ist, zumindest an den Stellen ausgefräst, an denen sich später die Ausnehmungen der Trägerleiste befinden.

Vorzugsweise besitzt das Hohlprofil an seiner Innenseite Verstärkungsstreben. Diese verlaufen in wenigstens zwei Ecken des Hohlprofils über dessen gesamte Länge. Sie können im Querschnitt z. B. kreisförmig sein, wobei Teilbereiche des Querschnitts von den Wänden des Hohlprofils gebildet werden. Derartige Verstärkungsstreben können auch als Steckhülsen für Verbindungsbolzen zwischen zwei aufeinandergesetzten Hohlprofilen dienen.

Der Abstand der Wangen kann so gewählt werden, dass zwischen den Wangen zwei Trägerleisten nebeneinander in einem kleinen Abstand zueinander angeordnet werden können. Es wird daher vorgesehen, dass zwischen den Wangen wenigstens ein Trennsteg verläuft. Ein erster Trennsteg teilt z. B. die Nut in zwei Teilnute für je eine der Trägerleisten. Ein zweiter Trennsteg ist auf der Innenseite der Querstege vorgesehen und bildet dabei eine Art Zwischenwange.

Die Wangen werden an mehreren über die Länge der Wangen verteilten Stellen mit der Trägerleiste verbunden. Ein sicherer Halt, mit der auch vertikale Kräfte dauerhaft aufgenommen werden können, wird durch Nieten realisiert, die das Paket aus Wangen und Trägerleiste durchdringen und die gesetzt werden, nachdem die Trägerleiste zwischen die Wangen geschoben worden ist.

Im Folgenden soll anhand von mehreren Ausführungsbeispielen die Erfindung näher erläutert werden. Dazu zeigen:
- Fig. 1a: eine Seitenansicht einer erfindungsgemäßen Regalschiene und einen Längsschnitt durch eine dazugehörige Strebe,
- Fig. 1b: eine perspektivische Ansicht der Regalschiene und Strebe nach Fig. 1a,
- Fig. 2a: eine perspektivische Ansicht einer ersten Verbindungsart einer erfindungsgemäßen Regalschiene mit einem Paneel,
- Fig. 2b: einen Querschnitt durch die Verbindung nach Fig. 2a,
- Fig. 3a: eine perspektivische Ansicht einer zweiten Verbindungsart einer erfindungsgemäßen Regalschiene mit einem Paneel,
- Fig. 3b: einen Querschnitt durch die Verbindung nach Fig. 3a,
- Fig. 4a: eine perspektivische Ansicht einer dritten Verbindungsart einer erfindungsgemäßen Regalschiene mit einem Paneel,
- Fig. 4b: einen Querschnitt durch die Verbindung nach Fig. 4a,
- Fig. 5a: eine perspektivische Ansicht einer vierten Verbindungsart einer erfindungsgemäßen Regalschiene mit einem Paneel,
- Fig. 5b: einen Querschnitt durch die Verbindung nach Fig. 5a,
- Fig. 6a: eine weitere Verwendungsmöglichkeit der erfindungsgemäßen Regalschiene,
- Fig. 6b: einen Querschnitt durch die Regalschiene nach Fig. 6a,
- Fig. 7: eine weitere Ausführungsform der erfindungsgemäßen Regalschiene,
- Fig. 8: eine Aufstellungsmöglichkeit eines Regals,
- Fig. 9a: eine Frontansicht einer Ausführungsform der erfindungsgemäßen Regalschiene, bei der diese mit einem Hohlprofil kombiniert ist,
- Fig. 9b: einen Querschnitt durch die Regalschiene nach Fig. 9a,
- Fig. 9c: einen Längsschnitt durch die Regalschiene nach Fig. 9a,
- Fig. 10a: eine Frontansicht einer Abwandlung der Ausführungsform nach Fig. 9a, bei der zwei Trägerleisten verbaut sind, und
- Fig. 10b: einen Querschnitt durch die Regalschiene nach Fig. 10a.

Es wird zunächst auf die Fig. 1a und 1b Bezug genommen.

Diese zeigen eine Regalschiene 1 und eine Strebe 2, die an der Wand 3 eines Raumes befestigt ist. Die Regalschiene 1 besteht aus einer nicht sehr dicken Trägerleiste 4, so dass ihre Kanten nur eine geringe Breite aufweisen. In der Trägerleiste 4 befinden sich Ausnehmungen 5, die sich über die Breite der Trägerleiste 4 erstrecken, also von Seitenfläche zu Seitenfläche reichen, und die in die Vorderkante 6 der Trägerleiste 4 münden. Dies soll als seitenoffen bzw. randoffen bezeichnet werden.

Die Ausnehmung 5 besitzt eine in einem Viertelkreis verlaufende untere Kante und eine im Wesentlichen gerade verlaufende obere Kante, in der sich eine Nase 7 befindet. Die Enden von Regalbodenträgern 16 (auch Konsolen genannt) sind entsprechend geformt und besitzen an ihrer Oberseite eine Vertiefung, die mit der Nase 7 korrespondiert. Die Regalbodenträger 16 werden in die Ausnehmungen 5 mit einer von einer Schrägstellung in eine horizontale Stellung führenden Schwenkbewegung in die Ausnehmungen 5 eingeführt, wobei die Nase 7 in die Aussparung eingreift. Auf diese Weise werden die Regalbodenträger 16 senkrecht zur Regalschiene 1 in den Ausnehmungen 5 gehalten.

An der rückwärtigen Kante der Trägerleiste 4 befinden sich mehrere Vorsprünge 8, die etwa eine rechteckige Form haben und an deren Unterkante sich jeweils eine Aussparung 9 befindet, die an die rückwärtige Kante der Trägerleiste 4 angrenzt.

Wie besonders gut in der Fig. 1b zu erkennen ist, sind an beiden Seiten der Trägerleiste 4 Winkelbleche 10 angeordnet, wobei der eine Arm des Winkelbleches 10 eine an die Seitenfläche der Trägerleiste 4 anschließende Wange 11 bildet und der andere Arm des Winkelbleches 10 einen Flansch 12. Die Wangen 11 liegen unmittelbar an den Seitenflächen der Trägerleiste 4 an und sind mit dieser verschweißt oder verklebt. Wie insbesondere der Fig. 1a und 1b zu entnehmen ist, decken sie die seitenoffenen Bereiche der Ausnehmung 5, insbesondere im Bereich der Nase 7 ab. In dieser Ausführung stehen die Wangen 11 leicht über die Vorderkante der Trägerleiste 4 vor. Es könnte aber auch eine rückspringende oder bündige Anordnung gewählt werden. Die Wangen 11 verhindern, dass ein in einer Ausnehmung 5 gehaltener Regalbodenträger seitlich aus dieser herausrutscht.

Die Strebe 2 besteht aus einem im Querschnitt rechteckigen Rohr 13, dessen Vorderkante mit Schlitzen 14 versehen ist. Höhe und Breite der Schlitze 14 entsprechen der Höhe und Breite der Vorsprünge 8, so dass diese in die Schlitze 14 eingeführt werden können. Senkt man nach dem Einführen der Vorsprünge 8 in die Schlitze 14 die Regalschiene 1 ab, so werden die Bereiche (Querstege 15) zwischen den Schlitzen 14 in die Aussparungen 9 an der Unterkante der Vorsprünge 8 eingeführt und gewähren so einen sicheren Halt der Regalschiene 1 an der Strebe 2.

Insbesondere in der Fig. 1b erkennt man, dass die Wangen 11 nicht sehr dick sind und die Breite ihrer Vorderkanten eher noch kleiner sind als die Breite der Trägerleiste, so dass die Gesamtbreite der Regalschiene 1 gegenüber dem Stand der Technik, bei dem die Regalschiene nur aus einer Trägerleiste ohne Wangen besteht, nicht wesentlich verbreitert ist. Der ästhetische Eindruck der schmalen Vorderkante bleibt daher auch bei dieser Ausführung erhalten.

Des Weiteren erkennt man, dass einige Schlitze 14 an ihren oberen Enden kreisförmig erweitert sind. Durch diese Erweiterungen können Schrauben geführt werden, mit denen das Rohr 13 an der Raumwand 3 befestigt wird.

In den Fig. 2a, 2b ist eine erste Art der Paneelbefestigung zu erkennen. Dazu weist ein Paneel 20 zwei Längsschlitze 21 auf, deren Breiten der Breite der Regalschiene 1 entspricht, so dass Regalschienen 1 von der Rückseite des Paneels 20 her in dieses so weit eingeführt werden kann, bis jeweils die Flansche 12 an der Rückseite des Paneels 20 zur Anlage gelangen und dort mit dem Paneel 20 verschraubt werden können.

Die Fig. 2b zeigt dies in einem Querschnitt. Falls die Tiefe der Regalschiene (= Breite der Seitenfläche) nicht der Tiefe des Paneels 20 entspricht, so können - was hier nicht näher dargestellt ist - Abstandshalter zwischen der Rückseite des Paneels 20 und dem Flansch 12 eingefügt werden.

Es soll auf jeden Fall erreicht werden, dass die vordere Kante der Regalschiene 1 bzw. der Wangen 11 im Wesentlichen bündig in die Vorderfläche des Paneels übergeht. In ein Paneel 20 werden wenigstens zwei Regalschienen 1 im Abstand zueinander angebracht. Die so gebildete Einheit aus Paneel und Regalschienen wird gemäß der Fig. 2b vorzugsweise in zwei - in dieser Ausführung nicht näher gezeigten - Streben 2 eingehängt, die den gleichen Abstand haben wie die Regalschienen 1.

Die Regalschienen 1 können gemäß Fig. 3a, 3b statt in Längsschlitzen 21 ggf. auch an den Seitenkanten der Paneele 20 befestigt werden, wobei zusätzlich eine Verschraubung durch die Wangen 11 bzw. Trägerleiste 4 erfolgt. Die freien Wangen 11a können durch Abschlussleisten 29, die auf das Winkelblech 10a geklebt werden und/oder mit den Flanschen verschraubt sind, kaschiert werden.

In einer weiteren Ausführung, die in den Fig. 4a, 4b dargestellt ist, besitzen die Regalschienen 1 seitlich abstehende Bolzen 26, die quer durch die Regalschiene 1 hindurchgeführt sind, so dass sie beidseitig hervorstehen. Anstelle der Bolzen 26 kann jede Art von seitlich abstehenden Vorsprüngen genutzt werden. So könnten z. B. Laschen aus dem Winkelblech 10 herausgebogen werden.

Bei einer derartigen Ausführung der Verbindung von Paneel 20 und Regalschiene 1 werden die mit den Bolzen 26 versehenen Regalschienen 1 zunächst wie oben schon beschrieben in die Streben 2 eingehängt.

Man erkennt, dass die Vorsprünge 8 durch die Schlitze 14 so weit in das Innere des Rohrs 13 geführt sind, dass die Flansche 12 zur Anlage an der Vorderseite des Rohrs 13 gelangen. Dadurch wird die Regalschiene 1 senkrecht zur Vorderseite des Rohrs 13 ausgerichtet.

Danach werden die einzelnen Paneele 20, deren Rückseiten zuvor mit Haken 27 versehen worden sind, zwischen die Regalschienen 1 gehängt, wobei die Haken 27 über die Bolzen 26 greifen. Dabei wird der Abstand der Regalschienen 1 so bemessen, dass der Zwischenraum gerade durch ein Paneel 20 vollständig ausgefüllt wird, d. h. die Seitenkanten der Paneele 20 stoßen an die Wangen 11 an.

In den Fig. 5a und 5b ist eine Abwandlung dieses Prinzips dargestellt, die vor allem bei leichten Paneelen 20 zum Einsatz kommt. Es wird auf die Bolzen verzichtet und die Paneele werden mit den Regalschienen verklebt, wozu z. B. ein doppelseitiges Klebeband 30 auf die Flansche 12 geklebt wird.

An den äußeren Regalschienen 1, die den Abschluss einer Regalwand bilden, werden keine breiten Paneele eingehängt oder anderweitig befestigt, sondern entsprechend Fig. 3b hier nicht dargestellte Abschlussleisten, die die Aufgabe haben, die Raumwand 3 mit den Streben 2 abzudecken. Die Abschlussleisten können ggf. auch mit einem doppelseitigen Klebeband an die Abschlussregalschiene geklebt werden.

In den Fig. 6a und 6b ist eine weitere Art der Verwendung der Regalschiene 1 gezeigt. Falls die Raumwand 3 nicht verdeckt werden muss oder anderweitig kaschiert ist, reicht es aus, wenn die Paneele von Abschlussleisten 29 gebildet werden, die in den Winkelblechen 10 angeordnet sind und mit diesen verklebt oder verschraubt sind.

Die gemäß der Figur 7 mittlere Regalschiene 1a ist doppelt ausgeführt. Sie besteht aus zwei Trägerleisten 4, 4a, zwischen denen sich eine Zwischenwange 28 befindet. Außerdem ist außen jeweils eine Seitenwange befestigt. In diese Regalschiene 1a können somit nebeneinander Regalbodenträger eingehängt werden. Diese Lösung ist zwar im Zusammenhang mit der Verbindungsart nach Fig. 4b dargestellt. Sie kann aber auch bei den anderen Verbindungsarten zum Einsatz kommen.

Fig. 8 soll verdeutlichen, dass die Streben nicht unbedingt an einer Raumwand befestigt werden müssen, sondern auch frei im Raum aufgestellt werden können, wozu sie mit einer Fußstrebe 31 versehen sind.

In den Fig. 9a bis c sowie 10 a, b sind zwei weitere Ausführungen dargestellt. Zunächst wird jedoch auf die Figuren 9a bis c Bezug genommen. Demnach ist ein Hohlprofil 35 aus Aluminium vorgesehen, das eine Vorderwand 36, eine Rückwand 37 und zwei Seitenwände 38 und 39 aufweist. Vorzugsweise ist der Querschnitt des Hohlprofils 35, wie in Fig. 9b gezeigt, rechteckig, wobei die Vorder- und Rückwand 36, 37 breiter sind als die Seitenwände 38, 39.

Von der Vorderwand 36 stehen zwei Wangen 11 ab, die an ihren vorderen Kanten durch mehrere Querstege 40 miteinander verbunden sind. In der Vorderwand 36 befindet sich zwischen den Wangen 11 ein Längsschlitz 41, dessen Breite dem Abstand der beiden Wangen 11 entspricht. Zwischen den Wangen 11 kann somit die Trägerleiste 4 eingeführt werden, die bis zur Rückwand 37 des Hohlprofils 35 reicht. Dort ist mittels zweier nach innen vorspringender Längsstege 42 eine Nut 43 gebildet, in der die rückwärtige Kante der Trägerleiste 4 eintaucht. Die Querstege 40 erstrecken sich nur über den Bereich der Vorderkante der Trägerleiste 4, in der sich keine Ausnehmungen 5 befinden, so dass zwischen den Querstege 40 ein Regalbodenträger 16, wie schon beschrieben, in die Trägerleiste 4 eingeführt und dort verhakt werden kann.

Um eine Anzahl von Querstegen 40 zu erhalten, wird ein durchgehender Verbindungssteg zwischen den Wangen 11, der Teil des Hohlprofils 35 ist, genau an den Stellen ausgefräst, an denen sich später die Ausnehmungen 5 der Trägerleiste 4 befinden. Die Ausfräsungen sind dabei genauso hoch wie die offene Kante der Ausnehmungen 5. Beim Einsetzen eines Regalbodenträgers 16 stützt dich daher eine Stufe an der Unterseite des Regalbodenträgers an einem Quersteg 40 ab.

Die Trägerleiste 4 besitzt dazu, wie in der Figur 10c zu erkennen ist, Ausnehmungen 5 mit einer Nase 7, die in eine entsprechende Vertiefung im Regalbodenträger 16 eingreift. Dies entspricht den vorherigen, weiter oben beschriebenen Ausführungen.

Die Querstege 40 springen gegenüber den freien Kanten der Wangen 11 ein wenig zurück. Da die Wangen aber auch im Endbereich einen Abstand zueinander haben, der gleich ist der Dicke der Trägerleiste 4, kann der Regalbodenträger 16 problemlos in die Ausnehmung 5 der Trägerleiste 4 eingeführt werden.

Zur Versteifung und Verstärkung des Hohlprofils 35 sind Verstärkungsstreben 45 vorgesehen, die in den Ecken des Hohlprofils 35 angeordnet sind. Sie bilden im Querschnitt einen offenen Kreis und durchlaufen das Hohlprofil 35 über dessen gesamte Länge. In die so geformten Verstärkungsstreben 45 können Bolzen eingesteckt werden, mit denen aufeinandergesetzte Hohlprofile 35 miteinander verbunden werden können.

In der Vorderwand 36 des Hohlprofils 35 befinden sich, wie in Fig. 9a gut zu erkennen ist, zu beiden Seiten der Wangen 11 in den Bereichen, die als Flansche 12 wirken, Schlüssellöcher 46, in die ein Paneel 20 eingehängt werden kann. Dazu werden in dessen Rückseite Schrauben nicht ganz eingeschraubt, so dass der Schraubenkopf durch den kreisförmigen Bereich des jeweiligen Schlüsselloches 46 eingeführt werden kann und anschließend der Schraubenschaft in den schmaleren Bereich des Schlüsselloches 46 eingeführt werden kann, wobei der Schraubenkopf die Ränder dieses Bereiches hintergreift.

In der Rückwand 37 befinden sich jeweils in der Flucht zum kreisförmigen Bereich eines Schlüsselloches 46 Bohrlöcher 47, mit deren Hilfe das Hohlprofil 35, bevor ein Paneel 20 eingehängt wird, an eine Raumwand geschraubt werden kann.

In den Fig. 10a, b ist eine Variante der zuvor beschriebenen Ausführung gezeigt, die sich von dieser darin unterscheidet, dass sich zwischen den Wangen 11 zwei Trägerleisten 4a, 4b befinden. Um diese zu fixieren, ist die Nut 43 an der Rückwand des Hohlprofils 35 doppelt ausgeführt, indem zwischen den Längsstegen 42 noch ein Trennsteg 48 verläuft.

Auch die Querstege 40 weisen Trennstege 48a, b sowohl an ihrer Vorder- als auch Rückseite auf. Der Trennsteg 48a an der Rückseite ermöglicht eine genaue Einpassung der Trägerleisten 4a, 4b zwischen den Wangen 11. Der Trennsteg 48b an der Vorderseite vermittelt den Eindruck, als ob eine vollständige Zwischenwange vorhanden wäre, was eine gleichmäßige optische Erscheinung der Front der Regalschiene bewirkt.

**Bezugszeichenliste**

| | | | |
|---|---|---|---|
| 1 | Regalschiene | 31 | Fußstrebe |
| 2 | Strebe | | |
| 3 | Raumwand | | |
| 4 | Trägerleiste | | |
| 5 | Ausnehmungen | 35 | Hohlprofil |
| 6 | Vorderkante | 36 | Vorderwand |
| 7 | Nase | 37 | Rückwand |
| 8 | Vorsprünge | 38 | Seitenwand |
| 9 | Aussparung | 39 | Seitenwand |
| 10 | Winkelbleche | 40 | Quersteg |
| 11 | Wange | 41 | Längsschlitz |
| 12 | Flansch | 42 | Längsstege |
| 13 | Rohr | 43 | Nut |
| 14 | Schlitze | | |
| 15 | Querstege | 45 | Verstärkungsstreben |
| 16 | Regalbodenträger | 46 | Schlüssellöcher |
| 20 | Paneele | 47 | Bohrlöcher |
| | | 48 | Trennsteg |
| 21 | Längsschlitz | | |
| 26 | Bolzen | | |
| 27 | Haken | | |
| 28 | Zwischenwange | | |
| 29 | Abschlussleiste | | |
| 30 | Klebeband | | |

## Patentansprüche

1. Regalschiene zum Einhängen von Regalbodenträgern, die eine flache Trägerleiste (4) mit zwei Seitenflächen sowie eine vordere Kante und eine hintere Kante aufweist, wobei die Trägerleiste (4) mehrere gleichartige Ausnehmungen (5) besitzt, in denen das eine Ende eines Regalbodenträgers einführbar ist und die zur vorderen Kante der Trägerleiste hin randoffen und zu den Seitenflächen seitenoffen sind und die in ihrem inneren Kantenverlauf wenigstens einen Hinterschnitt aufweisen, **dadurch gekennzeichnet, dass** an der Trägerleiste (4) auf wenigstens einer Seitenfläche anliegend eine Wange (11) angeordnet ist, die die seitenoffenen Bereiche auf dieser Seitenfläche zumindest teilweise abdeckt und den randoffenen Bereich der Ausnehmungen (5) vollständig frei lässt.

2. Regalschiene nach Anspruch 1, **dadurch gekennzeichnet, dass** an der Trägerleiste (4) auf beiden Seitenflächen jeweils anliegend eine Wange (11) angeordnet ist, die die seitenoffenen Bereiche der jeweiligen Seitenfläche zumindest teilweise abdeckt.

3. Regalschiene nach Anspruch 1 oder 2, **dadurch gekennzeichnet, dass** die Trägerleiste (4) an ihrer hinteren Kante hakenförmige Vorsprünge (8) aufweist.

4. Regalschiene nach Anspruch 3, **dadurch gekennzeichnet, dass** die Vorsprünge (8) bündig in die Seitenflächen der Trägerleiste (4) übergehen.

5. Regalschiene nach einem der vorhergehenden Ansprüche, **dadurch gekennzeichnet, dass** die Wangen (11) von der Trägerleiste (4) seitlich abstehende Flansche (12) aufweisen.

6. Regalschiene nach einem der vorhergehenden Ansprüche, **dadurch gekennzeichnet, dass** an der Trägerleiste (4) Mittel vorhanden sind, um an der Trägerleiste (4) Paneele (20) befestigen zu können.

7. Regalschiene nach Anspruch 6, **dadurch gekennzeichnet, dass** an der Trägerleiste (4) Mittel vorhanden sind, an denen Paneele (20) eingehängt werden können.

8. Regalschiene nach Anspruch 7, **dadurch gekennzeichnet, dass** es sich bei den Mitteln um seitlich von der Trägerleiste (4) abstehende Bolzen (26) handelt.

9. Regalschiene nach einem der Ansprüche 6 bis 8, **dadurch gekennzeichnet, dass** die Mittel vor den Flanschen (12) angeordnet sind.

10. Regalschiene nach einem der vorhergehenden Ansprüche, **dadurch gekennzeichnet, dass** zwei Trägerleisten (4, 4a) seitlich zusammengesetzt sind, wobei sich zwischen ihren eine Zwischenwange (28) befindet.

11. Regal aufweisend mehrere Regalschienen nach einem der Ansprüche 3 bis 10 und wenigstens einem Paneel (20), das die Rückwand des Regals bildet, **dadurch gekennzeichnet, dass** die Regalschienen (1) an vertikal raumfest angeordneten Streben (2) befestigt sind, die Querstege (15) aufweisen, über die die hakenförmigen Vorsprünge (8) der Regalschienen (1) greifen, um diese an den Streben (2) zu halten.

12. Regal nach Anspruch 11, **dadurch gekennzeichnet, dass** die Streben (2) von Rohren (13) gebildet sind, in deren Vorderseite Schlitze (14) eingelassen sind.

13. Regal nach Anspruch 11, **dadurch gekennzeichnet, dass** die Paneele (20) wenigstens einen Längsschlitz (21) aufweisen, der nahezu über die Höhe der Paneele (20) verläuft und eine Breite aufweist, die der Breite der Regalschiene (1) entspricht.

14. Regal nach Anspruch 11, **dadurch gekennzeichnet, dass** die Flansche (12) an den Regalschienen (1) derart angeordnet sind, dass sie an der Vorderseite der Strebe (2) zu Anlage gelangen, wenn die Regalschienen (1) in der Strebe (2) eingehakt sind.

15. Regal nach Anspruch 14, **dadurch gekennzeichnet, dass** die Paneele (20) an der Rückseite mit Haken (27) versehen sind, die über die Mittel zur Paneelbefestigung greifen, wobei der Abstand der Regalschienen (1) der Breite der Paneele (20) entspricht, so dass die eingehängten Paneele (20) an die Seitenfläche der Regalschienen (1) stoßen.

16. Regalschiene nach Anspruch 2, **dadurch gekennzeichnet, dass** die Wangen (11) Teil eines Hohlprofils (35) sind, das eine Vorderwand (36), eine Rückwand (37) und Seitenwände (38, 39) aufweist, wobei die Wangen (11) senkrecht von der Vorderwand (36) nach außen abstehen und in der Vorderwand (36) zwischen den Wangen (11) ein Längsschlitz (41) verläuft, dessen Breite dem Abstand der Wangen (11) entspricht.

17. Regalschiene nach Anspruch 16, **dadurch gekennzeichnet, dass** auf der Innenseite der Rückwand (37) gegenüber dem Längsschlitz (41) eine Nut (43) verläuft, deren Breite dem Abstand der Wangen (11) entspricht.

18. Regalschiene nach Anspruch 17, **dadurch gekennzeichnet, dass** die Wangen (11) an ihrer der Vorderwand (36) abgewandten Kante über Querstege (40) miteinander verbunden sind.

19. Regalschiene nach einem der Ansprüche 16 bis 18, **dadurch gekennzeichnet, dass** das Hohlprofil (35) an seiner Innenseite Verstärkungsstreben (45) aufweist.

20. Regalschiene nach einem der Ansprüche 16 bis 19, **dadurch gekennzeichnet, dass** zwischen den Wangen (11) in Längsrichtung wenigstens ein Trennsteg (48) verläuft.

21. Regalschiene nach einem der Ansprüche 16 bis 20, **dadurch gekennzeichnet, dass** die Wangen (11) an der Trägerleiste (4) vorzugsweise durch Nieten befestigt sind.

## Claims

1. A shelf rail for mounting shelf base carriers, which has a flat carrier strip (4) comprising two side surfaces as well as a leading edge and a trailing edge, wherein the carrier strip (4) has a plurality of uniform recesses (5), into which the one end of a shelf base carrier can be inserted and which have an open edge towards the leading edge of the carrier strip and which have an open side to the side surfaces, and which have at least one undercut in their inner edge course, **characterized in that** a cheek (11), which at least partially covers the areas having an open side on this side surface and which leaves the area of the recesses (5) having an open edge completely free, is arranged on the carrier strip (4), resting against at least one side surface.

2. The shelf rail according to claim 1, **characterized in that** on each side surface, a cheek (11), which at least partially covers the areas having an open side on the respective side surface, is arranged on the carrier strip (4), in each case resting against the respective side surfaces.

3. The shelf rail according to claim 1 or 2, **characterized in that** the carrier strip (4) has hook-shaped projections (8) on its trailing edge.

4. The shelf rail according to claim 3, **characterized in that** the projections (8) merge into the side surfaces of the carrier strip (4) so as to be flush.

5. The shelf rail according to one of the preceding claims, **characterized in that** the cheeks (11) have flanges (12) which project laterally from the carrier strip (4).

6. The shelf rail according to one of the preceding claims, **characterized in that** means for being able to fasten panels (20) to the carrier strip (4) are present on the carrier strip (4).

7. The shelf rail according to claim 6, **characterized in that** means, to which panels (20) can be mounted, are present on the carrier strip (4).

8. The shelf rail according to claim 7, **characterized in that** the means are bolts (26) which project laterally from the carrier strip (4).

9. The shelf rail according to one of claims 6 to 8, **characterized in that** the means are arranged in front of the flanges (12).

10. The shelf rail according to one of the preceding claims, **characterized in that** two carrier strips (4, 4a) are assembled laterally, wherein an intermediate cheek (28) is located between them.

11. A shelf having a plurality of shelf rails according to one of claims 3 to 10 and at least one panel (20), which forms the rear wall of the shelf, **characterized in that** the shelf rails (1) are fastened to supports (2), which are arranged in a vertically fixed manner, which have horizontal webs (15) via which the hook-shaped projections (8) of the shelf rails (1) engage so as to hold them on the supports (2).

12. The shelf according to claim 11, **characterized in that** the supports (2) are formed by pipes (13), into the front side of which slits (14) are embedded.

13. The shelf according to claim 11, **characterized in that** the panels (20) have at least one longitudinal slit (21) which runs virtually across the height of the panels (20) and which has a width which corresponds to the width of the shelf rail (1).

14. The shelf according to claim 11, **characterized in that** the flanges (12) are arranged on the shelf rails (1) such that they come to rest on the front side of the support (2) when the shelf rails (1) are hooked into the support (2).

15. The shelf according to claim 14, **characterized in that** the panels (20) are provided with hooks (27) on the rear side which grip the panels via the means for fastening, wherein the distance of the shelf rails (1) corresponds to the width of the panels (20) so that the mounted panels (20) hit against the side surfaces of the shelf rails (1).

16. The shelf rail according to claim 2, **characterized in that** the cheeks (11) are a part of a hollow profile (35), which has a front wall (36), a rear wall (37), and side walls (38, 39), wherein the cheeks (11) project vertically from the front wall (36) to the outside and a longitudinal slit (41), the width of which corresponds to the distance of the cheeks (11), runs in the front wall (36) between the cheeks (11).

17. The shelf rail according to claim 16, **characterized in that** a groove (43), the width of which corresponds to the distance of the cheeks (11), runs on the inner side of the rear wall (37) opposite the longitudinal slit (41).

18. The shelf rail according to claim 17, **characterized in that** the cheeks (11) are connected to one another on their edge which faces away from the front wall (36) via horizontal webs (40).

19. The shelf rail according to one of claims 16 to 18, **characterized in that** the hollow profile (35) has reinforcing supports (45) on its inner side.

20. The shelf rail according to one of claims 16 to 19, **characterized in that** at least one separating web (48) runs in longitudinal direction between the cheeks (11).

21. The shelf rail according to one of claims 16 to 20, **characterized in that** the cheeks (11) are fastened to the carrier strip (4), preferably by means of riveting.

## Revendications

1. Rail d'étagère, prévu pour accrocher des supports de fonds d'étagères, qui comporte une baguette de support (4) plate avec deux surfaces latérales, ainsi qu'une arête antérieure et une arête postérieure, la baguette de support (4) présentant plusieurs évidements (5) de même type dans lesquels l'une des extrémités d'un support de fond d'étagère est insérable et qui sont à bord ouvert en direction de l'arête antérieure de la baguette de support et à côtés ouverts en direction des surfaces latérales et qui dans leur tracé d'arête intérieur comportent au moins une contre-dépouille, **caractérisé en ce que** sur la baguette de support (4) est disposée une joue (11), adjacente à au moins une surface latérale, qui recouvre au moins en partie les zones à côté ouvert sur ladite surface latérale et qui laisse totalement libre la zone à bord ouvert des évidements (5).

2. Rail d'étagère selon la revendication 1, **caractérisé en ce que** sur la baguette de support (4) est disposée une joue (11) adjacente aux deux surfaces latérales qui recouvre au moins en partie les zones à côtés ouverts des surfaces latérales concernées.

3. Rail d'étagère selon la revendication 1 ou la revendication 2, **caractérisé en ce que** sur son arête postérieure, la baguette de support (4) comporte des saillies (8) en forme de crochets.

4. Rail d'étagère selon la revendication 3, **caractérisé en ce que** les saillies (8) passent à fleur dans les surfaces latérales de la baguette de support (4).

5. Rail d'étagère selon l'une quelconque des revendications précédentes, **caractérisé en ce que** les joues (11) de la baguette support (4) comportent des brides (12) latéralement débordantes.

6. Rail d'étagère selon l'une quelconque des revendications précédentes, **caractérisé en ce que** sur la baguette de support (4) sont présents des moyens pour permettre de fixer des panneaux (20) sur la baguette de support (4).

7. Rail d'étagère selon la revendication 6, **caractérisé en ce que** sur la baguette de support (4) sont présents des moyens dans lesquels des panneaux (20) peuvent être accrochés.

8. Rail d'étagère selon la revendication 7, **caractérisé en ce que** les moyens sont des boulons (26) débordant latéralement de la baguette de support (4).

9. Rail d'étagère selon l'une quelconque des revendications 6 à 8, **caractérisé en ce que** les moyens sont disposés à l'avant des brides (12).

10. Rail d'étagère selon l'une quelconque des revendications précédentes, **caractérisé en ce que** deux baguettes de support (4, 4a) sont assemblées latéralement, une joue intermédiaire (28) étant intercalée.

11. Etagère comportant plusieurs rails d'étagères selon l'une quelconque des revendications 3 à 10 et au moins un panneau (20) qui forme la paroi arrière de l'étagère, **caractérisée en ce que** les rails d'étagères (1) sont fixés sur des montants (2) disposés fixement à la verticale dans la pièce, qui comportent des entretoises (15) par dessus lesquelles les saillies (8) en forme de crochets des rails d'étagères (1) s'agrippent pour maintenir ceux-ci sur les traverses (2).

12. Etagère selon la revendication 11, **caractérisée en ce que** les montants (2) sont formés par des tubes (13) dans la face avant desquels sont ménagées des échancrures (14).

13. Etagère selon la revendication 11, **caractérisée en ce que** les panneaux (20) comportent au moins une échancrure longitudinale (21) qui s'étend pratiquement sur la hauteur des panneaux (20) et qui présente une largeur qui correspond à la largeur du rail d'étagère (1).

14. Etagère selon la revendication 11, **caractérisée en ce que** les brides (12) sont disposées sur les rails d'étagère (1) de sorte à venir s'appliquer sur la face avant du montant (2) lorsque les rails d'étagères (1) sont accrochés dans le montant (2).

15. Etagère selon la revendication 14, **caractérisé en ce que** sur la face arrière, les panneaux (20) sont munis de crochets (27) qui s'agrippent par-dessus les moyens de fixation des panneaux, l'écart entre les rails d'étagères (1) correspondant à la largeur des panneaux (20), de sorte que les panneaux accrochés (20) butent contre les surfaces latérales des rails d'étagères (1) .

16. Rail d'étagère selon la revendication 2, **caractérisé en ce que** les joues (11) sont une partie d'un profilé creux (35) qui présente une paroi avant (36), une paroi arrière (37) et des parois latérales (38, 39), les joues (11) débordant à la verticale de la paroi avant (36) vers l'extérieur et **en ce que** dans la paroi avant (36), entre les joues (11) s'étend une encoche longitudinale (41) dont la largeur correspond à l'écart entre les joues (11).

17. Rail d'étagère selon la revendication 16, **caractérisé en ce que** sur la face interne de la paroi arrière (37) à l'opposée de l'encoche longitudinale (41) s'étend une rainure (43) dont la largeur correspond à l'écart entre les joues (11).

18. Rail d'étagère selon la revendication 17, **caractérisé en ce que** sur l'arête opposée à la paroi avant (36), les joues (11) sont reliées ensemble par l'intermédiaire d'entretoises (40).

19. Rail d'étagère selon l'une quelconque des revendications 16 à 18, **caractérisé en ce que** sur une face intérieure, le profilé creux (35) comporte des barrettes de renfort (45).

20. Rail d'étagère selon l'une quelconque des revendications 16 à 19, **caractérisé en ce qu'**entre les joues (11), au moins une barrette de séparation (48) s'étend en direction longitudinale.

21. Rail d'étagère selon l'une quelconque des revendications 16 à 20, **caractérisé en ce que** les joues (11) sont fixées sur la baguette de support (4) de préférence par des rivets.
